# EUROPÄISCHE PATENTSCHRIFT

(11) **EP 0 823 753 B1**
(45) Veröffentlichungstag und Bekanntmachung des Hinweises auf die Patenterteilung: **24.10.2001**
(21) Anmeldenummer: 97113106.5
(22) Anmeldetag: 30.07.1997
(51) Int. Cl.: H01R 4/70

(54) **Kontaktstift**
Contact pin
Broche à contact

(30) Priorität: 08.08.1996 DE 29613737 U
(43) Veröffentlichungstag der Anmeldung: 11.02.1998
(73) Patentinhaber: Weidmüller Interface GmbH & Co., 32760 Detmold (DE)
(72) Erfinder: Murray, Peter, 32760 Detmold (DE); Huiskamp, Gerhard, 32791 Lage (DE); Schulze, Rainer, 32760 Detmold (DE)
(74) Vertreter: Stracke, Alexander, Dipl.-Ing.

(56) Entgegenhaltungen:
- FR-A- 2 572 595
- US-A- 5 131 855

## Beschreibung

In der modernen Verbindungstechnik werden in zunehmendem Maße beispielsweise Reihenklemmen, Klemmverbinder und dergleichen eingesetzt, die auch mit Kontaktstiften zur Erstellung von Steckverbindungen versehen sind. An den Steckverbindungspartnern befinden sich dabei dann etwa tulpenförmige Buchsenkontakte. Während Letztere normalerweise im Inneren von Isolierstoffgehäusen liegen und von daher berührungsgeschützt sind, gilt dieses häufig für die Kontaktstifte nicht. Auch hier aber besteht der Wunsch nach einem Berührungsschutz.

Aus der FR-A-2 572 595 ist ein Kontaktstift bekannt, der eine Kontaktierzone und einen davon ausgehenden freien Endabschnitt aufweist, welch Letzterer mit einem innerhalb der Querschnittskontur der Kontaktierzone liegenden Schutzelement aus isolierendem Material verbunden ist. Die dortige Kontaktierzone und der freie Endabschnitt haben die gleichen Querschnittsabmessungen. Das Schutzelement ist in eine stirnseitig in den freien Endabschnitt des Kontaktstiftes eingebrachte Bohrung eingesetzt. Dadurch wird nur der Stirnflächenabschnitt des Kontaktes gegen Berührung geschützt. Der dortige Schutzstopfen verlängert den Kontakt. Eine derartige Konstruktion beschränkt sich in ihrer Anwendung auf Kontaktstifte mit relativ großem Querschnitt im Hinblick auf das Erfordernis der Bohrung.

Der vorliegenden Erfindung liegt die Aufgabe zugrunde, einen Kontaktstift für die eingangs genannte Verbindungstechnik zu schaffen, der für die dort einzusetzenden Kontaktstifte geringen Querschnittes eine gute Fingersicherheit schafft, ohne die Kontaktfunktion zu beeinträchtigen.

Die erfindungsgemäße Lösung besteht darin, daß der freie Endabschnitt gegenüber der Kontaktierzone in seinen Querschnittsabmessungen verkleinert ist und das Schutzelement den freien Endabschnitt kappenförmig übergreift. Diese Bauweise läßt sich auch bei Kontaktstiften geringen Querschnittes verwirklichen. Das kappenförmige Übergreifen des freien Endes schafft eine hohe Fingersicherheit im seitlichen Bereich des freien Endabschnittes, ohne zu einer nennenswerten Verlängerung des Kontaktstiftes zu führen. Trotz des kappenförmigen Übergreifens führt die Verringerung der Querschnittsabmessungen des freien Endabschnittes im Verhältnis zur Kontaktierzone dazu, daß das Schutzelement immer noch innerhalb der Querschnittskontur der Kontaktierzone verbleibt, so daß die Kontaktierfunktion völlig unbeeinträchtigt bleibt und von dem Schutzelement auch der mit der Kontaktierzone zusammenwirkende Buchsenkontakt nicht beeinträchtigt, insbesondere womöglich beschädigt oder zu weit aufgeweitet werden kann.

In zweckmäßiger weiterer Ausgestaltung ist das Schutzelement mit dem freien Endabschnitt des Kontaktierstiftes formschlüssig verbunden, um mit großer Sicherheit zu verhindern, daß etwa beim Ziehen des Kontaktstiftes das Schutzelement in der Kontaktbuchse verbleibt.

In einer weiteren sehr zweckmäßigen Ausgestaltung ist das Schutzelement außenseitig an einem nicht mit der Kontaktbuchse zusammenwirkenden Bereich mit einem Rastvorsprung versehen, der mit einer Rastausnehmung des Gehäuses des den Buchsenkontakt tragenden Bauteiles zusammenwirken kann, um eine zusätzliche Abziehsperre zu bilden. Weitere bevorzugte Ausgestaltungen sind in den Unteransprüchen gekennzeichnet.

Ein Ausführungsbeispiel eines Kontaktstiftes gemäß der Erfindung wird nachstehend unter Bezugnahme auf die beigefügte Zeichnung näher beschrieben.

Es zeigen:
- Figur 1: einen Kontaktstift gemäß der Erfindung in Schmalseitenansicht mit einem Schutzelement in Schnittdarstellung,
- Figur 2: den Kontaktstift nach Figur 1 gesehen auf seine breite Seite, mit dem Schutzelement in Schnittdarstellung.

Im dargestellten Ausführungsbeispiel ist ein Kontaktstift 1 vorgesehen, der abständig von seinem freien Ende eine Kontaktierzone 2 aufweist, die in Kontaktierrichtung in ihren Querschnittsabmessungen gegenüber der Kontaktstiftdicke im übrigen verbreitert ist. Dies ist dadurch erreicht, daß in der Kontaktierzone 2 das Kontaktierstiftmaterial etwa in der Mitte von der einen Seite bis zur anderen Seite durchschnitten ist und die Materialbereiche neben dem Schnitt 3 gegensinnig ausgeprägt sind, so daß sich entsprechende Ausprägungen 4 ergeben. Es sind die Außenflächen dieser Ausprägungen 4, die dann kontaktierend mit dem in Figur 1 angedeuteten etwa tulpenförmigen Buchsenkontakt 5 zusammenwirken. Wie die Anschauung der Figur 1 zeigt, ergibt sich hierdurch auch ein in Kontaktierrichtung gesehen in den Abmessungen gegenüber der Kontaktierzone 2 verkleinerter freier Endabschnitt 6 des Kontaktstiftes 1.

Zweckmäßig wird auch in Querrichtung zur Kontaktierrichtung, gesehen auf die breite Seite des Kontaktstiftes 1, der freie Endabschnitt 6 in seinen Abmessungen im Verhältnis zur Kontaktierzone 2 verkleinert.

Der in seinen Abmessungen gegenüber der Querschnittskontur der Kontaktierzone 2 somit verkleinerte freie Endabschnitt 6 wird nun mir einem Schutzelement 7 aus isolierendem Material umgeben, das, wie die Figuren 1 und 2 zeigen, mit seinen Außenabmessungen innerhalb der Querschnittskontur der Kontaktierzone 2 verbleibt und somit insbesondere in Kontaktierrichtung nicht nach außen über die Ausprägungen 4 vorsteht, aber auch in der anderen Richtung (Figur 2) zweckmäßig innerhalb der Kontur verbleibt.

Das Schutzelement 7 kann beispielsweise ein hülsenartiges Spritzgußteil sein, das auf den freien Endabschnitt 6 des Kontaktstiftes 1 aufgeschnappt wird. In zweckmäßiger Ausgestaltung steht dabei das Schutzelement 7 mit dem freien Endabschnitt 6 des Kontaktstiftes 1 in Formschlußverbindung. Im dargestellten Ausführungsbeispiel ist im freien Endabschnitt 6 des Kontaktstiftes 1 an einer Stelle eine Rastausnehmung 8 vorgesehen und innenseitig am Schutzelement 7 befindet sich ein Rastvorsprung 9, der in die Rastausnehmung 8 einschnappen kann. Auf diese Weise ist sichergestellt, daß beim Ziehen des Kontaktstiftes das Schutzelement 7 nicht etwa im Buchsenkontakt 5 steckenbleibt.

In weiterer zweckmäßiger Ausgestaltung kann das Schutzelement 7 auch außenseitig, zweckmäßig an einer Stelle, die nicht mit dem Buchsenkontakt 5 in Berührung kommen kann, mit einem Rastvorsprung versehen sein. In dem Isolierstoffgehäuse desjenigen Bauteiles, das den Buchsenkontakt 5 trägt, kann dann an entsprechender Stelle eine Rastausnehmung für den Rastvorsprung 10 vorgesehen sein. Diese Verrastung wirkt als zusätzliche Abziehsperre für die Steckverbindung.

Abweichend von dargestellten und vorstehend beschriebenen Ausführungsbeispiel kann das Schutzelement auch auf andere Weise hergestellt und mit dem freien Endabschnitt des Kontaktstiftes 1 verbunden werden, beispielsweise durch Eintauchen des freien Endabschnittes 6 des Kontaktstiftes 1 in ein Kunststoffbad, durch Bewickeln des freien Endabschnittes mit einer Isolationsmaterialschicht oder durch direktes Aufspritzen des Isolationsmateriales auf den freien Endabschnitt.

## Patentansprüche

1. Kontaktstift mit einer Kontaktierzone (2) und einem davon ausgehenden freien Endabschnitt (6), der mit einem innerhalb der Querschnittskontur der Kontaktierzone (2) liegenden Schutzelement (7) aus isolierendem Material verbunden ist, **dadurch gekennzeichnet, daß** der freie Endabschnitt (6) gegenüber der Kontaktierzone (2) in seinen Querschnittsabmessungen verkleinert ist und das Schutzelement (7) den freien Endabschnitt (6) kappenförmig übergreift.

2. Kontaktstift nach Anspruch **1, dadurch gekennzeichnet, daß** das Schutzelement (7) mit dem freien Endabschnitt (6) des Kontaktstiftes (1) formschlüssig verbunden ist.

3. Kontaktstift nach einem der vorhergehenden Ansprüche, **dadurch gekennzeichnet, daß** das Schutzelement (7) außenseitig mit einem Rastvorsprung (10) versehen ist.

4. Kontaktstift nach einem der vorhergehenden Ansprüche, **dadurch gekennzeichnet, daß** das Schutzelement (7) innenwandig einen Rasthaken (9) aufweist, für den im Material des freien Endabschnittes (6) des Kontaktstiftes (1) eine Rastausnehmung (8) vorgesehen ist.

5. Kontaktstift nach Anspruch 4, **dadurch gekennzeichnet, daß** das kappenförmige Schutzelement (7) schnappend auf den freien Endabschnitt (6) des Kontaktstiftes (1) aufgerastet ist.

6. Kontaktstift nach Anspruch 1, **dadurch gekennzeichnet, daß** das Schutzelement (7) durch Eintauchen in ein Kunststoffbad an dem freien Endabschnitt (6) gebildet ist.

7. Kontaktstift nach Anspruch 1, **dadurch gekennzeichnet, daß** der freie Endabschnitt (6) des Kontaktstiftes (1) mit dem Schutzelement (7) bewickelt ist.

## Claims

1. Contact pin with a contact zone (2) and a free end portion (6) which extends therefrom and which is connected with a protective element (7) of insulating material lying within the cross-sectional outline of the contact zone (2), **characterised in that** the free end portion (6) is reduced in its cross-sectional dimensions relative to the contact zone (2) and the protective element (7) engages over the free end portion (6) in cap-like manner.

2. Contact pin according to claim 1, **characterised in that** the protective element (7) is mechanically positively connected with the free end portion (6) of the contact pin (1).

3. Contact pin according to one of the preceding claims, **characterised in that** the protective element (7) is provided at the outer side with a detent projection (10).

4. Contact pin according to one of the preceding claims, **characterised in that** the protective element (7) has at the inner wall a detent hook (9) for which a detent recess (8) is provided in the material of the free end portion (6) of the contact pin (1).

5. Contact pin according to claim 4, **characterised in that** the cap-like protective element (7) is detented onto the free end portion (6) of the contact pin (1) by snap fitting.

6. Contact pin according to claim 1, **characterised in that** the protective element (7) is formed by immersion at the free end portion (6) into a bath of plastics material.

7. Contact pin according to claim 1, **characterised in that** the free end portion (6) of the contact pin (1) is wound around by the protective element (7).

## Revendications

1. Fiche de contact pourvue d'une zone de contact (2) et d'une partie terminale libre (6), commençant à partir d'elle, qui est reliée à un élément de protection (7) en matériau isolant qui se trouve à l'intérieur du contour de section de la zone de contact (2), **caractérisée en ce que** les dimensions de la section de la partie terminale libre (6) sont réduites par rapport à celles de la zone de contact (2) et l'élément de protection (7), du fait de sa forme en capuchon, coiffe la partie terminale libre (6).

2. Fiche de contact selon la revendication 1, **caractérisée en ce que** l'élément de protection (7) est relié par complémentarité de formes avec la partie terminale libre (6) de la fiche de contact (1),

3. Fiche de contact selon l'une des revendications précédentes, **caractérisée en ce que** la face externe de l'élément de protection (7) est pourvue d'une saillie d'enclenchement (10).

4. Fiche de contact selon l'une des revendications précédentes, **caractérisée en ce que** la paroi intérieure de l'élément de protection (7) présente un crochet d'enclenchement (9) pour lequel est prévu, dans le matériau de la partie terminale libre (6) de la fiche de contact (1), un évidement d'enclenchement (8).

5. Fiche de contact selon la revendication 4, **caractérisée en ce que** l'élément de protection (7) en forme de capuchon est enclenché et encliqueté sur la partie terminale libre (6) de la fiche de contact (1).

6. Fiche de contact selon la revendication 1, **caractérisée en ce que** l'élément de protection (7) est formé sur la partie terminale libre (6) en étant plongé dans un bain de matière synthétique.

7. Fiche de contact selon la revendication 1, **caractérisée en ce que** l'élément de protection (7) est enroulé autour de la partie terminale libre (6) de la fiche de contact (1).
